# EUROPÄISCHE PATENTANMELDUNG

(11) **EP 4 760 003 A1**
(43) Veröffentlichungstag der Anmeldung: **17.06.2026**
(21) Anmeldenummer: 25221318.6
(22) Anmeldetag: 07.12.2025
(51) Int. Cl.: E02D 29/14

(54) **EINSATZELEMENT ZUM EINSETZEN IN EINEN SCHACHT**

(30) Priorität: 10.12.2024 DE 102024136945
(71) Anmelder: Schütz, Lothar, 87737 Boos (DE)
(72) Erfinder: Schütz, Lothar, 87737 Boos (DE)
(74) Vertreter: Patentanwälte Olbricht, Buchhold, Keulertz Partnerschaft mbB

(57) **Zusammenfassung**

Die Anmeldung betrifft ein Einsatzelement (100) zum Einsetzen in einen Schacht (107), wobei das Einsatzelement (100) einen Grundkörper (101) und eine Dichtung (103) umfasst, wobei der Grundkörper (101) zwischen einer ersten Stellung und einer zweiten Stellung beweglich ist, wobei der Grundkörper (101) in der ersten Stellung einen gegenüber der zweiten Stellung größeren Querschnitt aufweist, um die Dichtung (103) gegen den Schacht (107) zu drücken und den Schacht (107) tagwasserdicht abzudichten.

## Beschreibung

Die vorgestellte Erfindung betrifft ein Einsatzelement zum Einsetzen in einen Schacht.

Unterirdische Schächte, wie bspw. Wartungsschächte oder Zugänge zur Kanalisation werden mittels Schachtdeckeln verschlossen, um den Schacht gegen Umgebungseinflüsse zu sichern.

Um ein Eindringen von bspw. Regenwasser in einen Schacht zu vermeiden, werden tagwasserdichte Schachtabdeckungen mit Einsatzelementen verwendet, die in der Regel eine Dichtung umfassen, die einen Zwischenraum zwischen dem Einsatzelement und einer Aufnahme für die Schachtabdeckung bzw. das Einsatzelement wasserdicht gegen drucklos auftretendes Oberflächenwasser abdichtet.

Ein Nachteil bekannter tagwasserdichter Schachtabdeckungen ist, dass diese starr sind und in einer Aufnahme eines Schachts verklemmt werden, so dass diese nicht oder nur mit hohem Kraft- und Zeitaufwand aus dem Schacht zu entfernen sind.

Vor diesem Hintergrund ist es eine Aufgabe der vorgestellten Erfindung, eine Schachtabdeckung bereitzustellen, die tagwasserdicht und leicht zu öffnen ist.

Hauptmerkmale der Erfindung sind in Anspruch 1 angegeben.

Es wird somit ein Einsatzelement zum Einsetzen in einen Schacht vorgestellt.

Das vorgestellte Einsatzelement umfasst einen Grundkörper und eine Dichtung, wobei der Grundkörper zwischen einer ersten Stellung und einer zweiten Stellung beweglich ist, wobei der Grundkörper in der ersten Stellung einen gegenüber der zweiten Stellung größeren Querschnitt aufweist, um die Dichtung gegen den Schacht zu drücken und den Schacht tagwasserdicht abzudichten.

Unter einer Dichtung ist im Kontext der vorgestellten Erfindung ein Material zu verstehen, das dazu konfiguriert ist, mit einer Oberfläche, insbesondere einer Aufnahme eines Schachts, derart in Kontakt zu treten, dass ein Durchgang von Tagwasser durch einen Bereich zwischen der Dichtung und der Oberfläche verhindert wird. Eine Dichtung kann bspw. flexibel sein. Insbesondere kann eine Dichtung ein einem Elastomer, wie bspw. aus Gummi bestehen oder Gummi umfassen. Eine Dichtung kann auch aus Metall bestehen und bspw. durch den Grundkörper selbst gebildet werden.

Das vorgestellte Einsatzelement basiert auf dem Prinzip, dass die vorgestellte Schachtabdeckung in ihrem Querschnitt veränderlich ist, so dass eine Klemmkraft zwischen der Dichtung des Einsatzelements und einer jeweiligen Aufnahme eines Schachts minimiert werden kann, um das Einsatzelement in die Aufnahme einzusetzen bzw. aus der Aufnahme zu entnehmen oder die Klemmkraft zwischen der Dichtung des Einsatzelements und der Aufnahme maximiert werden kann, um das Einsatzelement in dem Schacht zu verklemmen bzw. tagwasserdicht zu sichern.

Zum Verändern des Querschnitts des Grundkörpers der vorgestellten Schachtabdeckung kann diese bspw. über eine Mechanik verstellbar sein. Diese Mechanik kann bspw. eine Benutzerschnittstelle, insbesondere einen Griff aufweisen, durch den von einem Nutzer eine Kraft bereitgestellt werden kann, die den Grundkörper zwischen der ersten Stellung und der zweiten Stellung bewegt.

Entsprechend kann vorgesehen sein, dass der Grundkörper in der zweiten Stellung einen gegenüber der ersten Stellung kleineren Querschnitt aufweist, so dass die Dichtung von dem Schacht lösbar und das Einsatzelement leicht aus dem Schacht entnehmbar ist.

Alternativ oder zusätzlich kann die Mechanik einen Hebel umfassen, der mit dem Grundkörper verbunden ist, und diesen in die erste Stellung zu bewegen, wenn der Hebel mit einer Kraft, wie bspw. einer beim Einsetzen des Einsatzelements in einen Schacht auf den Hebel wirkenden Gewichtskraft, belastet wird. Entsprechend kann der Hebel zwischen einer Drängungsstellung und einer Einsetzstellung beweglich sein, wobei der Hebel in der Drängungsstellung den Grundkörper in dessen erste Stellung drängt bzw. eine Kraft auf den Grundkörper ausübt und der Hebel in der Einsetzstellung den Grundkörper in dessen zweiter Stellung belässt bzw. keine Kraft auf den Grundkörper ausübt.

Es kann weiterhin vorgesehen sein, dass der Grundkörper in der Dichtung angeordnet ist oder die Dichtung an dem Grundkörper angeordnet ist.

Durch einen in der Dichtung angeordneten Grundkörper wird der Grundkörper durch die Dichtung selbst beim Einsetzen des Einsatzelements in einen Schacht, aufgrund einer Gewichtskraft des Einsatzelements, von seiner zweiten Stellung in seine erste Stellung gedrängt, sodass dieser die Dichtung weitet und diese gegen den Schacht drückt. Dabei drückt, bspw. ein erster, unterer Bereich der Dichtung den Grundkörper in die erste Stellung, sodass dieser einen zweiten oberen Bereich der Dichtung weitet und gegen den Schacht drückt. Dieser Mechanismus wirkt automatisch beim Einsetzen des Einsatzelements in einen Schacht und kann bspw. durch einen von außen auf den Grundkörper bzw. die Dichtung wirkenden Hebel umgekehrt werden, um das Einsatzelement aus dem Schacht zu entnehmen.

Insbesondere kann die Dichtung zwei übereinander angeordnete Ringe umfassen, zwischen denen der Grundkörper angeordnet ist, so dass eine Bewegung eines ersten, bspw. unteren Rings den Grundkörper zwischen der ersten Stellung und der zweiten Stellung bewegt und, dadurch bedingt, den zweiten Ring weitet bzw. verjüngt.

Es kann weiterhin vorgesehen sein, dass der Grundkörper eine Mechanik umfasst, die dazu konfiguriert ist, in der ersten Stellung des Grundkörpers bzw. der Mechanik das Einsatzelement an einem Schacht zu verklemmen und in der zweiten Stellung des Grundkörpers bzw. der Mechanik das Einsatzelement von dem Schacht zu lösen.

Bspw. kann die Mechanik schräge Flächen aufweisen, durch die das Einsatzelement graduell auf einen jeweiligen Schacht gezogen wird, wenn die Mechanik bzw. der Grundkörper in die erste Stellung bewegt wird.

Es kann weiterhin vorgesehen sein, dass das Einsatzelement eine tagwasserdichte Schachtabdeckung ist.

Das vorgestellte Einsatzelement kann selbst eine tagwasserdichte Schachtabdeckung sein oder Teil einer tagwasserdichten Schachtabdeckung sein. Insbesondere kann das Einsatzelement an einem Schachtdeckel angeordnet sein und zusammen mit dem Schachtdeckel eine Schachtabdeckung bilden.

Es kann weiterhin vorgesehen sein, dass die Dichtung kreisförmig ist.

Insbesondere ist das vorgestellte Einsatzelement als Negativ einer jeweiligen Aufnahme eines Schachts geformt, so dass das Einsatzelement in die Aufnahme gesetzt werden kann und diese komplett verschließt bzw. abdeckt, wenn der Grundkörper sich in der ersten Stellung befindet.

Bspw. kann die Dichtung ein O-Ring sein, der den Grundkörper umlaufend umgibt.

Es kann weiterhin vorgesehen sein, dass der Grundkörper einen Dehnungsabschnitt umfasst, der in seiner Länge vergrößert oder verkleinert werden kann, um das Einsatzelement in die erste Stellung oder die zweite Stellung zu bewegen.

Ein Dehnungsabschnitt, wie bspw. ausziehbarer Mechanismus oder ein sich in seiner Länge veränderbarer Materialabschnitt, insbesondere ein Materialabschnitt, in dem zwei Materialbereiche, wie bspw. Bleche überlappend bzw. überlagernd, insbesondere ineinandergreifend geführt ausgeführt sind, ermöglicht eine Veränderung des Querschnitts des vorgestellten Einsatzelements. Dabei kann der Querschnitt durch Vergrößerung einer Länge des Dehnungsabschnitts vergrößert und durch Verkleinerung der Länge des Dehnungsabschnitts verkleinert werden.

Es kann vorgesehen sein, dass der Grundkörper rund ist und zwei relativ zueinander bewegliche Enden aufweist.

Zwei relativ zueinander bewegliche Enden können bspw. zueinander hin, aneinander vorbei und weiter voneinander weg geführt werden, um einen Querschnitt des vorgestellten Einsatzelements zu verkleinern. Insbesondere kann das erste Ende in einer an dem Grundkörper ausgebildeten Führung auf einer vorgegebenen Trajektorie geführt werden, so dass sich bspw. das erste Ende an dem Grundkörper entlang auf einer Kreisbahn bewegt, um den Querschnitt des Einsatzelements zu verkleinern oder zu vergrößern. Dabei kann das zweite Ende einen Anschlag ausbilden, der ein Herausgleiten des ersten Endes aus der Führung verhindert.

Es kann weiterhin vorgesehen sein, dass der Grundköper ein Spannring ist.

Ein Spannring ist ein Element, das, wenn es einer Kraft gespannt wird, seinen Querschnitt maximiert oder, wenn die Spannung gelöst wird seinen Querschnitt minimiert.

Es kann weiterhin vorgesehen sein, dass das Einsatzelement ein Spannelement umfasst, das zwischen einer Spannstellung und einer Freigabestellung bewegbar ist, wobei das Spannelement dazu konfiguriert ist, in der Spannstellung die Dichtung mit Druck zu beaufschlagen und in der Freigabestellung den Druck gegenüber der Spannstellung zu reduzieren, wobei das Spannelement sich in der Spannstellung befindet, wenn der Grundkörper sich in der ersten Stellung befindet und wobei das Spannelement sich in der Freigabestellung befindet, wenn der Grundkörper sich in der zweiten Stellung befindet.

Um eine tagwasserdichte Anordnung des Einsatzelements in einem Schacht sicherzustellen, kann ein Spannelement verwendet werden, das einen Druck auf die Dichtung des Einsatzelements aufbaut, so dass die Dichtung an eine jeweilige Oberfläche gedrückt wird und einen Bereich zwischen der Dichtung und der Oberfläche tagwasserdicht abdichtet. Dazu kann durch Spannelement bspw. ein Querschnitt des Grundkörpers vergrößert werden.

Entsprechend kann durch Verkleinern des Grundkörpers durch Überführen des Spannelements in seine Freigabestellung ein auf die Dichtung wirkender Druck reduziert werden, so dass die Dichtung sich bspw. von der Oberfläche löst und das Einsatzelement einfach bzw. ohne große Kraftanstrengung gegen eine durch die Dichtung wirkende Klemmkraft aus einer jeweiligen Aufnahme entnommen werden kann.

Es kann weiterhin vorgesehen sein, dass das Spannelement einen Schnellspanner umfasst, der über mindestens einen Verbindungspunkt mit dem Grundkörper verbunden ist.

Ein Schnellspanner, wie bspw. ein Hebel, insbesondere in mit einem Federelement gekoppelter Hebel, der über mindestens einen Verbindungspunkt mit dem Grundkörper verbunden ist, überträgt eine Bewegung des Schnellspanners auf den Grundkörper, so dass der Grundkörper über den Schnellspanner zwischen der ersten Stellung und der zweiten Stellung bewegbar ist.

Es kann weiterhin vorgesehen sein, dass der Schnellspanner mit einem Verbindungselement verbunden ist, das an zwei Punkten mit dem Grundkörper verbunden ist.

Durch ein Verbindungselement, das an zwei Punkten mit dem Grundkörper verbunden ist, wird eine Bewegung des Schnellspanners auf zweit Punkt an dem Grundkörper übertragen, so dass der Grundkörper sich gleichmäßig verengt bzw. ausdehnt.

Es kann weiterhin vorgesehen sein, dass das Verbindungselement starr ist und aus mindestens zwei Teilen besteht, wobei ein Abstand der zwei Teile zueinander fest einstellbar ist.

Durch ein Verbindungselement starr ist und aus mindestens zwei Teilen besteht, wobei ein Abstand der zwei Teile zueinander fest einstellbar ist kann das Verbindungselement auf eine Geometrie des Grundkörpers eingestellt bzw. kalibriert werden, so dass eine Bewegung des Schnellspanners zuverlässig zu einer Bewegung des Grundkörpers bzw. zu einer Änderung des Querschnitts des Grundkörpers führt.

Es kann weiterhin vorgesehen sein, dass das Verbindungselement mindestens zwei Gewindestangen umfasst, die über eine Spannmutter verbunden sind.

Zwei über eine Spannmutter verbundene Gewindestangen können schnell und mit großer Kraft eingestellt werden, um bspw. die Dichtung des Einsatzelements gegen eine jeweilige Oberfläche zu drücken und schnell und einfach gelöst werden, um das Einsatzelement von der Oberfläche zu lösen.

Es kann weiterhin vorgesehen sein, dass das Einsatzelement eine Abdeckung umfasst, die dazu konfiguriert ist, eine Öffnung eines Schachts abzudecken.

Die Abdeckung kann zusammen mit der Dichtung ein Eindringen von Tagwasser in einem Raum unter dem Einsatzelement verhindern. Dazu kann die Abdeckung bspw. aus Metall bestehen und dazu konfiguriert sein, in eine Aufnahme eines Schachts einzugreifen. Die Abdeckung kann bspw. in einem von dem Grundkörper umgebenen Raum angeordnet sein oder den Grundkörper selbst bilden.

Es kann vorgesehen sein, dass die Abdeckung eine Ablauföffnung aufweist, und dass an der Ablauföffnung eine Ablaufleitung angeordnet ist, die dazu konfiguriert ist, reversibel mit einer Abwasserleitung verbunden zu werden.

Durch eine an der Abdeckung angeordnete Ablauföffnung wird ein Überlaufen eines Bereichs über der Abdeckung und eine dadurch bedingte Beaufschlagung des Einsatzelements mit unter Druck stehendem Wasser verhindert. Vielmehr bewirkt die Ablauföffnung ein kontinuierliches Abfließend von auf das Einsatzelement aufströmendem Wasser, so dass das Einsatzelement lediglich mit Tagwasser belastet wird und einen jeweiligen Schacht entsprechend dicht verschließt.

Um Ableiten von in die Ablauföffnung und die Ablaufleitung strömendem Wasser kann die Ablaufleitung mit einer Abwasserleitung verbunden werden. Dazu kann die Ablaufleitung bspw. über eine Steckverbindung und/oder eine Schraubverbindung mit Abwasserleitung verbunden werden.

Zum Verhindern von lokalen Wasseransammlungen auf der Abdeckung kann die Abdeckung eine Wanne ausbilden, die die Ablauföffnung mit Wasser versorgt und die selbst bspw. von Versorgungskanälen, die auf der Abdeckung ausgebildet sind, mit Wasser versorgt wird.

Insbesondere kann die Ablaufleitung reversibel mit der Abwasserleitung verbunden werden, so dass das Einsatzelement samt der Ablaufleitung aus einem jeweiligen Schacht entnommen und wieder in den Schacht eingesetzt werden kann. Dabei kann die Ablaufleitung senkrecht ausgerichtet, so dass diese sich selbst in der Abwasserleitung sichert, wenn das Einsatzelement in den Schacht eingesetzt wird.

Es kann weiterhin vorgesehen sein, dass in der Ablaufleitung ein Rückstauverschluss angeordnet ist.

Ein Rückstauverschluss verhindert einen Eintrag von Wasser auf die Abdeckung durch in einer jeweiligen Abwasserleitung aufsteigendes Wasser.

Es kann weiterhin vorgesehen sein, dass die Ablaufleitung über eine reversibel lösbare Verbindungsschnittstelle mit dem Grundkörper verbunden ist.

Durch eine reversibel mit dem Grundkörper bzw. der Abdeckung verbundene Ablaufleitung kann der Grundkörper bzw. die Abdeckung unabhängig von der Ablaufleitung aus einem jeweiligen Schacht gehoben werden, so dass die Ablaufleitung nicht von einer jeweiligen Abwasserleitung getrennt und wieder frisch mit dieser verbunden werden muss, wenn die Abdeckung aus dem Schacht gehoben wird. Dazu kann an der Abdeckung bzw. dem Grundkörper bspw. ein reversibel schließbarer Sicherungsmechanismus angeordnet sein, der in einer geschlossenen Stellung die Ablaufleitung mit der Abdeckung bzw. dem Grundkörper verbindet und in einer geöffneten Stellung die Ablaufleitung von der Abdeckung bzw. dem Grundkörper löst.

Es kann weiterhin vorgesehen sein, dass das Einsatzelement ein Lüftungselement umfasst, das dazu konfiguriert ist, einen Luftstrom auf einer Umgebung über dem Einsatzelement in eine Umgebung unter dem Einsatzelement zu leiten. Das Lüftungselement kann bspw. ein pilzförmiges Belüftungselement sein, dass einen Eintrag von Tagwasser in die Umgebung unter dem Einsatzelement verhindert bzw. minimiert.

Es kann weiterhin vorgesehen sein, dass das Einsatzelement einen Entwässerungsanschluss umfasst, an dem ein Entwässerungssystem, wie bspw. eine Pumpe anschließbar ist, um eine Umgebung unter dem Einsatzelement zu entwässern.

Es kann weiterhin vorgesehen sein, dass das Einsatzelement ein Schloss umfasst, das dazu konfiguriert ist eine Bewegung des Grundkörpers zwischen der ersten Stellung und der zweiten Stellung reversibel zu sperren. Bspw. kann das Schloss in eine Mechanik zum Bewegen des Grundkörpers zwischen der ersten Stellung und der zweiten Stellung eingreifen und diese reversibel blockieren.

Es kann weiterhin vorgesehen sein, dass das Einsatzelement eine Rückstausicherung umfasst, die dazu konfiguriert, einen Rückstau von Wasser aus einer Umgebung unter dem Einsatzelement zu verhindern. Die Rückstausicherung kann bspw. eine Rückstauklappe umfassen, die in Richtung einer Umgebung über dem Einsatzelement sperrt.

Es kann weiterhin vorgesehen sein, dass das Einsatzelement druckdicht und/oder gasdicht ausgestaltet ist, um ein Übertreten von Fluid zwischen einer Umgebung unter dem Einsatzelement und einer Umgebung über dem Einsatzelement zu verhindern. Dazu kann das Einsatzelement bspw. eine gasdichte Folie umfassen.

Es kann weiterhin vorgesehen sein, dass das Einsatzelement thermisch isoliert ausgestaltet ist, um ein Auskühlen einer Umgebung unter dem Einsatzelement zu verhindern. Dazu kann das Einsatzelement ein thermisches Isolationselement, wie bspw. eine Anordnung aus **PU-**Schaum umfassen.

Das vorgestellte Einsatzelement eignet sich besonders vorteilhaft zur Nachrüstung von bestehenden Schachtanlagen bzw. Schachtdeckeln, um diese tagwasserdicht abzudichten und einfach zu warten.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine mögliche Ausgestaltung des vorgestellten Einsatzelements in einem Schacht,
- Fig. 2: eine perspektivische Ansicht des Einsatzelements gemäß Fig. 1,
- Fig. 3: eine Draufsicht auf das Einsatzelement gemäß Fig. 1,
- Fig. 4: einen Querschnitt durch eine weitere mögliche Ausgestaltung des vorgestellten Einsatzelements,
- Fig. 5: eine Detailansicht des Einsatzelements gemäß Fig. 4.

**In** Fig. 1 ist ein Einsatzelement 100 dargestellt. Das Einsatzelement 100 umfasst einen Grundkörper 101 in Form eines Rings, eine Dichtung 103 und ein Abdeckung 105, die eine Grundfläche des Grundkörpers 101 abdeckt.

**In** Fig. 1 ist das Einsatzelement 100 in einen Schacht 107 eingesetzt dargestellt.

Der Grundkörper 101 ist hier beispielhaft als Spannring ausgestaltet. Dies bedeutet, dass der Grundkörper 101 offene Enden hat, die beweglich zueinander geführt sind, so dass der Grundkörper 101 zwischen einer ersten Stellung und einer zweiten Stellung bewegt bzw. verändert werden kann, indem die Enden weiter voneinander weg bewegt werden, um bspw. einen Querschnitt des Einsatzelements zu verkleinern oder näher zueinander bewegt werden, um bspw. einen Querschnitt des Einsatzelements 100 zu vergrößern.

Ein größerer Querschnitt des Einsatzelements 100 bedingt einen größeren Druck auf die Dichtung 103, da der Grundkörper 101 auf die Dichtung 103 drückt. Entsprechend bedingt ein kleinerer Querschnitt des Einsatzelements 100 einen kleineren bzw. geringeren Druck auf die Dichtung 103, da der Grundkörper 101 von der Dichtung 103 weg bewegt wird.

Wenn der Grundkörper 101 sich in seiner ersten Stellung befindet, liegt aufgrund des relativ großen bzw. größeren Querschnitts eine starke Klemmkraft zwischen der Dichtung 103 und dem Schacht 107 an, so dass das Einsatzelement 100 nur mit großem Kraftaufwand aus dem Schacht 107 herausgehoben werden kann. Ferner bewirkt die starke Klemmkraft eine besonders dichte Pressung der Dichtung 103 gegen den Schacht 107, so dass ein Eindringen von Tagwasser in einem Zwischenraum zwischen der Dichtung 103 und dem Schacht 107 bzw. ein Eindringen von Tagwasser in den Schacht 107 vermieden wird.

Wenn der Grundkörper 101 sich in seiner zweiten Stellung befindet, liegt aufgrund des relativ kleinen bzw. kleineren Querschnitts nur eine minimale Klemmkraft zwischen der Dichtung 103 und dem Schacht 107 an, so dass das Einsatzelement 100 einfach bzw. mit wenig Kraftaufwand aus dem Schacht 107 herausgehoben werden kann.

Ferner umfasst das Einsatzelement 100 eine optionale Ablauföffnung 109 und eine optionale Ablaufleitung 111 zum Abführen von auf die Abdeckung 105 strömendem Tagwasser. Entsprechend wirkt die Ablaufleitung 111 als eine Art Regenrinne zum Abführen von insbesondere Regenwasser, so dass ein Überlaufen des Schachts 107 vermieden wird.

Über ein Hebeelement 113 kann das Einsatzelement 100 aus dem Schacht 107 gehoben werden.

Das Einsatzelement 100 kann unter einem Schachtdeckel 201 angeordnet werden kann, so dass das Einsatzelement 100 von außen als solches nicht erkennbar ist.

In Fig. 2 ist gut erkennbar, dass die Ablaufleitung 111 sich senkrecht von der Abdeckung 105 erstreckt, so dass die Ablaufleitung 111 leicht in eine Abwasserleitung 115 eingreifen kann, wenn das Einsatzelement 100 in den Schacht 107 eingesetzt wird.

In der Ablaufleitung 111 ist ein Rückstauverschluss 117 angeordnet, der ein Auslaufen von aus der Abwasserleitung 115 aufsteigendem Wasser aus der Ablauföffnung 109 verhindert.

In Fig. 3 ist ein Spannelement 300 erkennbar, das zum Bewegen des Grundkörpers 101 zwischen der ersten Stellung und der zweiten Stellung verwendet wird. Dazu umfasst das Spannelement 300 einen Hebel 301, der über eine Gewindestange an zwei Punkten mit dem Grundkörper 101 verbunden ist. Der Hebel ist an einem Umlenkpunkt mit der Abdeckung 105 verbunden, so dass dieser bei einer Bewegung die freien Enden des Grundkörpers relativ zueinander bewegt.

Ferner ist in Fig. 3 die Ablauföffnung 109 gut erkennbar.

In Fig. 4 ist ein Querschnitt durch eine mögliche Ausgestaltung des Einsatzelements 100 dargestellt. Hier ist erkennbar, dass eine Mechanik 400 vorgesehen ist, durch die ein Nutzer eine Kraft bereitstellen kann, um den Grundkörper 101 zwischen der ersten Stellung und der zweiten Stellung zu bewegen.

Optional umfasst der Grundkörper 101 hier ein schräges Klemmelement 401, das mit der Mechanik wechselwirkt, um den Grundkörper 101 gegen einen starren Halter 501 zu ziehen.

In Fig. 5 ist eine Detaildarstellung des Einsatzelements 100 gemäß Fig. 4 dargestellt. Hier ist zu erkennen, dass der Grundkörper 101 an dem starren Halter 501 beweglich gelagert ist, sodass eine Bewegung des Grundkörpers 101 die Dichtung 103 gegen den Schacht drückt bzw. von dem Schacht löst.

An dem Halter 501 kann bspw. die Mechanik 400 gemäß Fig. 4 eingreifen, um den Grundkörper 101 relativ zu dem Halter 501 zu verschieben. Dazu kann die Mechanik bspw. 400 bspw. einen Exzenter bzw. einen Nocken umfassen, um eine graduelle Zunahme einer auf den Grundkörper 101 bzw. den Halter 501 wirkenden Kraft zu ermöglichen.

Entsprechend kann die Mechanik 400 einen ersten Mechanismus umfassen, um einen Querschnitt des Grundkörpers zu ändern und einen zweiten Mechanismus umfassen, um den Grundkörper in seiner Höhenlage zu bewegen und auf dem Halter 501 zu verspannen. Dabei kann der Halter 501 Teil des Schachts oder Teil des Einsatzelements 100 sein.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 100: Einsatzelement
- 101: Grundkörper
- 103: Dichtung
- 105: Abdeckung
- 107: Schacht
- 109: Ablauföffnung
- 111: Ablaufleitung
- 113: Hebeelement
- 115: Abwasserleitung
- 117: Rückstauverschluss
- 300: Spannelement
- 301: Hebel
- 400: Mechanik
- 401: Klemmelement
- 501: Halter

## Patentansprüche

1. Einsatzelement (100) zum Einsetzen in einen Schacht (107),
wobei das Einsatzelement (100) einen Grundkörper (101) und eine Dichtung (103) umfasst,
wobei der Grundkörper (101) zwischen einer ersten Stellung und einer zweiten Stellung beweglich ist,
wobei der Grundkörper (101) in der ersten Stellung einen gegenüber der zweiten Stellung größeren Querschnitt aufweist, um die Dichtung (103) gegen den Schacht (107) zu drücken und den Schacht (107) tagwasserdicht abzudichten,

2. Einsatzelement (100) nach Anspruch 1,
wobei der Grundkörper (101) in der zweiten Stellung einen gegenüber der ersten Stellung kleineren Querschnitt aufweist, so dass die Dichtung (103) von dem Schacht (107) lösbar und das Einsatzelement (100) leicht aus dem Schacht (107) entnehmbar ist.

3. Einsatzelement (100) nach Anspruch 1 oder 2,
wobei der Grundkörper (101) in der Dichtung (103) angeordnet ist oder die Dichtung (103) an dem Grundkörper (101) angeordnet ist.

4. Einsatzelement (100) nach einem der voranstehenden Ansprüche,
**dadurch gekennzeichnet, dass** der Grundkörper (101) einen Dehnungsabschnitt umfasst, der in seiner Länge vergrößert oder verkleinert werden kann, um das Einsatzelement (100) in die erste Stellung oder die zweite Stellung zu bewegen.

5. Einsatzelement nach (100) einem der voranstehenden Ansprüche,
**dadurch gekennzeichnet, dass** der Grundköper (101) ein Spannring ist.

6. Einsatzelement (100) nach einem der voranstehenden Ansprüche,
**dadurch gekennzeichnet, dass** das Einsatzelement (100) ein Spannelement (300) umfasst, das zwischen einer Spannstellung und einer Freigabestellung bewegbar ist, wobei das Spannelement (300) dazu konfiguriert ist, in der Spannstellung die Dichtung (103) mit Druck zu beaufschlagen und in der Freigabestellung den Druck gegenüber der Spannstellung zu reduzieren, wobei das Spannelement (300) sich in der Spannstellung befindet, wenn der Grundkörper (101) sich in der ersten Stellung befindet und wobei das Spannelement (300) sich in der Freigabestellung befindet, wenn der Grundkörper (101) sich in der zweiten Stellung befindet.

7. Einsatzelement (100) nach Anspruch 6,
**dadurch gekennzeichnet, dass** das Spannelement (300) einen Schnellspanner umfasst, der über mindestens einen Verbindungspunkt mit dem Grundkörper (101) verbunden ist.

8. Einsatzelement (100) nach Anspruch 7,
**dadurch gekennzeichnet**, wobei der Schnellspanner dazu konfiguriert ist, in der Freigabestellung den mindestens einen Verbindungspunkt näher zu einem Mittelpunkt des Einsatzelements (100) zu ziehen als in der Spannstellung.

9. Einsatzelement (100) nach Anspruch 7 oder 8,
**dadurch gekennzeichnet, dass** der Schnellspanner mit einem Verbindungselement verbunden ist, das an zwei Punkten mit dem Grundkörper (101) verbunden ist.

10. Einsatzelement (100) nach Anspruch 9,
**dadurch gekennzeichnet, dass** das Verbindungselement starr ist und aus mindestens zwei Teilen besteht, wobei ein Abstand der zwei Teile zueinander fest einstellbar ist.

11. Einsatzelement (100) nach Anspruch 10,
**dadurch gekennzeichnet, dass** das Verbindungselement mindestens zwei Gewindestangen umfasst, die über eine Spannmutter verbunden sind.

12. Einsatzelement (100) nach einem der voranstehenden Ansprüche,
**dadurch gekennzeichnet, dass** das Einsatzelement (100) eine Abdeckung (105) umfasst, die dazu konfiguriert ist, eine Öffnung eines Schachts (107) abzudecken.

13. Einsatzelement (100) nach Anspruch 12,
**dadurch gekennzeichnet, dass** die Abdeckung (105) eine Ablauföffnung (109) aufweist, und dass an der Ablauföffnung (109) eine Ablaufleitung (111) angeordnet ist, die dazu konfiguriert ist, reversibel mit einer Abwasserleitung (115) verbunden zu werden.

14. Einsatzelement (100) nach Anspruch 13,
**dadurch gekennzeichnet, dass** in der Ablaufleitung (111) ein Rückstauverschluss (117) angeordnet ist.

15. Einsatzelement (100) nach Anspruch 13 oder 14,
**dadurch gekennzeichnet, dass** die Ablaufleitung (111) über eine reversibel lösbare Verbindungsschnittstelle mit dem Grundkörper (101) verbunden ist.
